# EUROPÄISCHE PATENTSCHRIFT

(11) **EP 2 135 813 B1**
(45) Veröffentlichungstag und Bekanntmachung des Hinweises auf die Patenterteilung: **29.02.2012**
(21) Anmeldenummer: 08425438.2
(22) Anmeldetag: 20.06.2008
(51) Int. Cl.: B65D 1/36, B65D 51/24, B65D 77/24, B65D 81/32

(54) **Verpackung fuer Stoffe**
Packaging for material
Emballage pour matières

(43) Veröffentlichungstag der Anmeldung: 23.12.2009
(73) Patentinhaber: Intercable GmbH, 39031 Brunico (IT)
(72) Erfinder: Alber, Alfons, 39010 Vöran (IT); Mutschlechner, Klaus, 39031 Brunico (IT)
(74) Vertreter: Maiwald, Walter

(56) Entgegenhaltungen:
- EP-A- 1 232 951
- WO-A-97/42095
- WO-A-2004/078599
- AU-A- 2 735 077
- DE-A1- 4 420 159
- DE-U1-202006 004 495
- GB-A- 2 315 255
- US-A- 3 381 876
- US-A- 5 090 572

## Beschreibung

### Gebiet der Erfindung

Die Erfindung betrifft das Gebiet der Verpackungen. Insbesondere betrifft die Erfindung Verpackungen für Stoffe, die Verwendung solcher Verpackungen zum Speichern von einem Milchprodukt sowie ein Verfahren zum Herstellen derartiger Verpackungen.

### Technologischer Hintergrund

Lebensmittelverpackungen (Packmittel), insbesondere Lebensmittelverpackungen für Milchprodukte, wie Joghurt, Pudding, Milchreis und andere flüssige oder leicht verderbliche Speisen, weisen oft eine abziehbare Abdeckung, auch Packhilfsmittel genannt, auf. Diese abziehbare Abdeckung ermöglicht es, ohne die Verwendung anderer Hilfsmittel an die Speisen zu gelangen.

Allerdings weisen solche Verpackungen in der Regel kein entsprechendes Esswerkzeug auf, mit welchem die Speisen konsumierbar sind. Ist ein Esswerkzeug in der Verpackung vorgesehen, lässt es sich oft nur schwer aus der Verpackung entfernen, weil es zum Beispiel dort eingeklemmt oder angeklebt ist.

Weiterhin ist in der Regel von außen nicht ersichtlich, was sich in der Verpackung befindet, wenn kein entsprechender Aufdruck auf der Außenseite der Verpackung vorgesehen ist.

DE 20 2006 004 495 U 1 beschreibt eine Verpackung gemäß dem Oberbegriff des Anspruchs 1.

WO 2004/078599 A2 beschreibt eine Verpackung für Lebensmittel, die mehrere Kammern aufweist. Die Kammern weisen eine Farbcodierung auf.

### Zusammenfassung der Erfindung

Es ist eine Aufgabe der Erfindung, eine verbesserte Verpackung für Stoffe anzugeben.

Es sind Verpackungen für Stoffe, eine Verwendung solcher Verpackungen für das Speichern von Stoffen sowie ein Verfahren zum Herstellen solcher Verpackungen gemäß den Merkmalen der unabhängigen Ansprüche angegeben. Weiterbildungen der Erfindung ergeben sich aus den Unteransprüchen.

Die beschriebenen Ausführungsbeispiele betreffen gleichermaßen die Verpackungen, die Verwendung und das Verfahren.

Gemäß einem Ausführungsbeispiel der Erfindung ist eine Verpackung für ein Stoff angegeben, welche eine erste Vertiefung zum Speichern eines ersten Stoffs und eine zweite Vertiefung zum Lagern eines Werkzeugs aufweist. Weiterhin ist eine Abdeckung zum Verschließen zumindest der zweiten Vertiefung vorgesehen, wobei die zweite Vertiefung derart geformt ist, dass das Werkzeug eine Bewegung ausführt, wenn die Abdeckung bei ordnungsgemäßem Gebrauch der Verpackung entfernt wird.

Wird beispielsweise die Abdeckung von der Verpackung abgezogen, abgehoben oder anderweitig entfernt, wird das Werkzeug nach oben hin freigegeben und kann eine Bewegung ausführen. Beispielsweise bewegt sich ein bestimmter Teil des Werkzeugs dem Benutzer entgegen, so dass das Werkzeug leichter entnommen werden kann. Auf diese Weise kann beispielsweise auf eine Verbreiterung der Vertiefung für das Werkzeug, die es gestattet, einen Finger neben dem Werkzeug zur Entnahme des Werkzeugs einzuführen, verzichtet werden. Hierdurch wird die Entnahme des Werkzeugs vereinfacht und Platz gespart, da keine Verbreiterung der Vertiefung erforderlich ist.

Die Abdeckung kann entweder nur die Vertiefung für das Werkzeug bedecken, oder aber auch weitere Vertiefungen für die Speisen. In anderen Worten können mehrere Abdeckungen vorgesehen sein, wobei eine davon das Werkzeug abdeckt und eine andere den oder die Stoffe. So kann das Werkzeug entnommen werden, ohne dass dabei auch die Stoffe freigelegt werden.

Zur Ausführung der Bewegung des Werkzeugs sind keine weiteren Hilfsmittel, wie beispielsweise ein Federmechanismus oder dergleichen erforderlich.

Gemäß einem weiteren Ausführungsbeispiel der Erfindung ist der erste Stoff ein Lebensmittel und das Werkzeug ist ein Esswerkzeug.

Gemäß einem weiteren Ausführungsbeispiel der Erfindung ist der erste Stoff ausgewählt aus der Gruppe bestehend aus flüssiger Stoff, fester Stoff, Farbe, Lack, Lösungsmittel, Reinigungsmittel, Klebstoff, Binder, Härter, Harz, Säure, Base, Desinfektionsmittel, pharmazeutischer Stoff, Stoff zur medizinischen Behandlung und Stoff zur therapeutischen Behandlung. Weiterhin ist das Werkzeug ausgewählt aus der Gruppe bestehend aus Rührer, Pinsel, Walze, Spachtel, Zange, Spartel, Draht, Bürste, Feile, Säge, Schere, Messer, Pinzette, Scalpel, Spritze und Pipette.

Damit kann für einen Benutzer der Verpackung, beispielsweise einen Modellbauer, einen Handwerker oder einen Arzt, eine verbesserte Bereitstellung von Arbeitsmaterialien realisiert werden. Beispielsweise können beide Komponenten für zwei Komponentenklebstoffe und eine benötigte Rührvorrichtung bereitgestellt werden. Dabei ist die leichte Entnahme der Rührvorrichtung besonders vorteilhaft. Aber auch die Vermischung eines Desinfektionsmittels mit einem Pflaster, bei gleichzeitigem Heraustritt einer Pinzette aus der Verpackung ist möglich. Zum Transport des Pflasters kann dann die Pinzette verwendet werden. Damit kann beispielsweise ein höherer Hygienestandard realisiert werden.

Gemäß einem weiteren Ausführungsbeispiel der Erfindung handelt es sich bei der Bewegung, die das Werkzeug nach dem Entfernen der Abdeckung durchführt, um eine Kippbewegung. Diese Kippbewegung wird durch die Schwerkraft verursacht und führt dazu, dass sich ein Teil des Werkzeugs aus der Verpackung herausbewegt.

Beispielsweise weist die zweite Vertiefung eine Erhebung zur Lagerung des Werkzeugs neben einem Schwerpunkt des Werkzeugs auf, wobei das Entfernen der Abdeckung ein Herabbewegen eines schwereren Teils des Werkzeugs in Richtung eines Bodens der Vertiefung zur Folge hat.

In anderen Worten ist das Werkzeug neben seinem Schwerpunkt gelagert und wird bei geschlossener Abdeckung von der Abdeckung gehalten, so dass die Kippbewegung verhindert wird. Nach Entfernen der Abdeckung kann sich das Werkzeug wie eine Balkenwaage oder wie eine Schaukel bewegen, um einen neuen Gleichgewichtszustand zu finden. Hierbei kommt der Stiel des Werkzeugs nach oben, während sich der Löffelkörper, die Klinge oder die Zinken der Gabel nach unten bewegen (weil diese Seite des Werkzeugs schwerer ist als die andere Seite).

Nach der Durchführung der Kippbewegung kann das Werkzeug entnommen werden, ohne dass der Benutzer in die Verpackung hineingreifen muss.

Gemäß einem weiteren Ausführungsbeispiel der Erfindung handelt es sich bei dem Werkzeug um einen Löffel, um eine Gabel, um ein Messer oder um einen Stab. Es können auch mehrere Werkzeuge vorgesehen sein, beispielsweise ein Messer und eine Gabel, oder ein Messer, eine Gabel und ein Löffel, die in derselben Vertiefung oder jeweils in eigenen Vertiefungen untergebracht sind. Weiterhin ist unter dem Begriff Esswerkzeug jede mechanische Vorrichtung zu verstehen, die zum Transport von Lebensmittel oder die zur Funktion der Lebensmittelaufnahme geeignet ist.

Gemäß einem weiteren Ausführungsbeispiel der Erfindung ist die Abdeckung zum hygienischen Versiegeln zumindest der zweiten Vertiefung ausgeführt. Auf diese

Weise kann verhindert werden, dass das Werkzeug vor der Entnahme verunreinigt wird.

Gemäß einem weiteren Ausführungsbeispiel der Erfindung ist eine dritte Vertiefung zum Speichern eines zweiten Stoffs vorgesehen.

Dabei kann es sich bei dem ersten und zweiten Stoff um Speisen oder um Flüssigkeiten handeln. Beispielsweise kann in der einen Vertiefung Joghurt gespeichert werden, wobei in der anderen Vertiefung ein entsprechendes Müsli gespeichert wird. Auch kann in der einen Vertiefung eine Soße gespeichert sein, wohingegen in der anderen Vertiefung beispielsweise Wurststücke gespeichert sind. Aber auch jegliche andere Kombination aus Lebensmitteln ist möglich.

Weiterhin kann auch jeder andere flüssige oder feste Stoff in einer der beiden Vertiefungen gespeichert werden. Hierbei sind insbesondere Farben, Lacke, Lösungsmittel, Reinigungsmittel, Klebstoffe, Binder, Härter, Harze, Säuren, Basen, Desinfektionsmittel, pharmazeutischer Stoffe, Stoffe zur medizinischen Behandlung und Stoff zur therapeutischen Behandlung mögliche Stoffe.

Gemäß einem weiteren Ausführungsbeispiel der Erfindung ist die Verpackung zum Biegen oder Knicken zwischen der ersten und der dritten Vertiefung ausgeführt, so dass sich die beiden Stoffe ohne zusätzliche Hilfsmittel miteinander vermischen lassen.

Gemäß einem weiteren Ausführungsbeispiel der Erfindung ist die Verpackung zum Ineinanderstapeln vor einer Befüllung der Verpackung mit den Stoffen ausgeführt. In anderen Worten können eine Vielzahl an leeren Verpackungen ineinander geschoben bzw. ineinander gestapelt werden, um auf diese Weise Lagerplatz zu sparen. Gemäß einem weiteren Ausführungsbeispiel der Erfindung sind die Vertiefungen in verschiedener Transparenz ausgeführt. Dabei ist eine beliebige Kombination der Zustände völlig transparent, teilweise transparent und völlig untransparent bzw. völlig undurchsichtig beider Vertiefungen möglich.

Zum Beispiel kann erste Vertiefung undurchsichtig und die zweite Vertiefung zumindest teilweise durchsichtig sein, Durch die transparente Ausführung der zweiten Vertiefung kann der Benutzer auch von der Seite erkennen, dass sich in der zweiten Vertiefung ein Werkzeug befindet. Aufgrund der undurchsichtigen Ausführung der ersten Vertiefung hingegen kann der Inhalt vor Sonneneinstrahlung geschützt werden. Dies kann beispielsweise im Falle von gespeicherten Milchprodukten einer durch äußere Strahlung angeregten chemischen Reaktion entgegenwirken.

Gemäß einem weiteren Ausführungsbeispiel der Erfindung sind die Vertiefungen in unterschiedlichen Materialien ausgeführt.

Durch die Verwendung zweier unterschiedlicher Materialien ist ein weiterer Freiheitsgrad bei der Festlegung der Biegeeigenschaften der Verpackung gegeben. So kann beispielsweise der Punkt, bei welchem Material an einer Knickstelle brechen oder sich biegen soll besser durch die Verwendung von zwei Materialien definiert werden. Dies kann die Benutzerfreundlichkeit der Verpackung erhöhen.

Die beiden Vertiefungen sind also aus teilweise unterschiedlichen Materialien ausgebildet. Durch diese mehrkomponentige Ausgestaltung der Verpackung können die unterschiedlichen Vertiefungen unterschiedliche Eigenschaften aufweisen. Beispielsweise können die Vertiefungen eine unterschiedliche Elastizität, Stabilität oder Transparenz aufweisen. So mag es in bestimmten Ausführungsformen günstig sein, wenn die Vertiefung zur Lagerung des Werkzeugs transparent und relativ leicht zu verformen ist, wohingegen das Material für die erste und dritte Vertiefung zur Speicherung der Stoffe undurchsichtig und unflexibel ist. Durch die leichte Verformbarkeit des Materials der zweiten Vertiefung kann die Entnahme des Löffels erleichtert werden, wohingegen die Stoffe optimal geschützt sind.

Gemäß einem weiteren Ausführungsbeispiel der Erfindung ist die Verpackung in einem Spritzgussverfahren oder einem Tiefziehverfahren hergestellt.

Das Spritzgießen (oft umgangssprachlich auch als Spritzguss oder Spritzgussverfahren bezeichnet) ist ein Urformverfahren, welches hauptsächlich in der Kunststoffverarbeitung eingesetzt wird. Mit diesem Verfahren lassen sich wirtschaftlich direkt verwendbare Formteile in großer Stückzahl herstellen. Dazu wird mit einer Spritzgießmaschine der jeweilige Werkstoff, meist Kunststoff, in einer Spritzeinheit plastifiziert und in ein Spritzgießwerkzeug eingespritzt. Der Hohlraum, die Kavität, des Werkzeugs bestimmt die Form und die Oberflächenstruktur des fertigen Teils. Es sind heute Teile von wenigen Zehntel Gramm bis in den zweistelligen Kilogramm-Bereich herstellbar.

Mit dem Spritzgießen lassen sich Verpackungen mit hoher Genauigkeit in kurzer Zeit herstellen. Dabei kann die Oberfläche des Bauteiles nahezu frei gewählt werden. Es lasen sich insbesondere auch glatte Oberflächen für optische Anwendungen, Narbungen für berührungsfreundliche Bereiche, Muster und Gravuren herstellen.

Gemäß einem weiteren Ausführungsbeispiel der Erfindung ist die Verpackung in einem Tiefziehverfahren hergestellt. Auch in diesem Fall ist eine zweikomponentige Ausbildung der Verpackung möglich, indem die Ausgangsfolie bzw. die Ausgangsplatte aus zwei Komponenten aufgebaut ist.

Tiefziehen ist das Zugdruckumformen eines Zuschnitts (auch Folie, Platte, Tafel oder Platine genannt) in einen einseitig offenen Hohlkörper oder eines vorgezogenen

Hohlkörpers in einen solchen mit geringerem Querschnitt ohne gewollte Veränderung der Dicke.

Gemäß einem weiteren Ausführungsbeispiel der Erfindung weist die Verpackung weiterhin eine Knickstelle in zumindest der ersten Vertiefung oder der zweiten Vertiefung zur Reduzierung des Volumens der Verpackung beim Entsorgen der geleerten Verpackung auf.

Es können auch weitere Knickstellen vorgesehen sein. Ist die Verpackung geleert, können die Vertiefungen entsprechend eingedrückt werden, was durch die Knickstellen erleichtert wird.

Gemäß einem weiteren Ausführungsbeispiel der Erfindung ist eine Verpackung für Stoffe vorgesehen, welche eine erste Vertiefung zum Speichern eines ersten Stoffs, eine zweite Vertiefung zum Lagern eines Werkzeugs oder zum Speichern eines zweiten Stoffs und eine Abdeckung zum Verschließen zumindest der zweiten Vertiefung aufweist, wobei die Vertiefungen in unterschiedlicher optischer Transparenz ausgeführt sind.

Dabei betrifft der Begriff der optischen Transparenz das gesamte elektromagnetische Spektrum. Weiterhin können die Vertiefungen auch hinsichtlich Gerüchen in unterschiedlicher Transparenz ausgestaltet sein.

Gemäß einem weiteren Ausführungsbeispiel der Erfindung ist diese Verpackung in einem Spritzgussverfahren oder in einem Tiefziehverfahren hergestellt.

Gemäß einem weiteren Ausführungsbeispiel der Erfindung ist die zweite Vertiefung derart geformt, dass das Werkzeug eine Bewegung ausführt, wenn die Abdeckung bei ordnungsgemäßem Gebrauch der Verpackung entfernt wird.

Gemäß einem weiteren Ausführungsbeispiel der Erfindung ist die Verwendung einer oben beschriebenen Verpackung zum Speichern von einem Milchprodukt angegeben.

Gemäß einem weiteren Ausführungsbeispiel der Erfindung ist die Verwendung einer Verpackung zum Speichern eines Stoffs ausgewählt aus der Gruppe bestehend aus flüssiger Stoff, fester Stoff, Farbe, Lack, Lösungsmittel, Reinigungsmittel, Klebstoff, Binder, Härter, Harz, Säure, Base, Desinfektionsmittel, pharmazeutischer Stoff, Stoff zur medizinischen Behandlung und Stoff zur therapeutischen Behandlung angegeben.

Gemäß einem weiteren Ausführungsbeispiel der Erfindung ist ein Verfahren zum Herstellen einer Verpackung für Stoffe angegeben, bei dem eine erste Vertiefung zum Speichern eines ersten Stoffs erzeugt wird und bei dem eine zweite Vertiefung zum Lagern eines Werkzeugs erzeugt wird. Die zweite Vertiefung ist derart geformt, dass das Werkzeug eine Bewegung ausführt, wenn eine Abdeckung der zweiten Vertiefung bei ordnungsgemäßem Gebrauch der Verpackung entfernt wird.

Gemäß einem weiteren Ausführungsbeispiel der Erfindung ist ein Verfahren zum Herstellen einer Verpackung für Stoffe angegeben, bei dem eine erste Vertiefung zum Speichern eines ersten Stoffs und eine zweite Vertiefung zum Lagern eines Werkzeugs oder zum Speichern eines zweiten Stoffs erzeugt werden, wobei die Vertiefungen in unterschiedlicher optischer Transparenz ausgeführt sind.

Weitere Ausführungsbeispiele der Erfindung ergeben sich aus den Unteransprüchen.

Die oben beschriebenen Verpackungen sind aus Plastik, wie beispielsweise Polypropylen (PP), Polystyrol, Polyethylenterephthalat (PET) oder Polyethylen (PE) ausgeführt. Aber auch eine Ausführung in anderen organischen Materialien ist möglich. Weiterhin können Materialien speziell auf Grund ihrer Verformbarkeit bzw. mechanischen Eigenschaften dazu ausgewählt sein.

Im Folgenden werden mit Verweis auf die Figuren bevorzugte Ausführungsbeispiele der Erfindung beschrieben.
Fig. 1A, 1B und 1C zeigen Schnittdarstellungen einer Verpackung gemäß dem Stand der Technik.
Fig. 2A, 2B, 2C und 2D zeigen Schnittdarstellungen einer Verpackung gemäß einem Ausführungsbeispiel der Erfindung.
Fig. 3A und 3B zeigen Darstellungen einer Verpackung gemäß einem weiteren Ausführungsbeispiel der Erfindung.
Fig. 3C zeigt eine Schnittdarstellung einer Verpackung gemäß einem weiteren Ausführungsbeispiel der Erfindung.
Fig. 4A, 4B und 4C zeigen Darstellungen einer Verpackung gemäß einem weiteren Ausführungsbeispiel der Erfindung.
Fig. 5 zeigt eine Darstellung einer Verpackung gemäß einem weiteren Ausführungsbeispiel der Erfindung.
Fig. 6 zeigt eine Darstellung einer Verpackung gemäß einem weiteren Ausführungsbeispiel der Erfindung.
Fig. 7 zeigt eine Darstellung einer Verpackung gemäß einem weiteren Ausführungsbeispiel der Erfindung.
Fig. 8A und 8B zeigen Darstellungen einer Verpackung gemäß einem weiteren Ausführungsbeispiel der Erfindung.
Fig. 9A, 9B und 9C zeigen Darstellungen von Verpackungen gemäß einem weiteren Ausführungsbeispiel der Erfindung.
Fig. 10A, 10B und 10C zeigen Darstellungen von Verpackungen gemäß einem weiteren Ausführungsbeispiel der Erfindung.
Fig. 11A, 11B, 11C, 11D und 11E zeigen Darstellungen einer Verpackung gemäß einem weiteren Ausführungsbeispiel der Erfindung.
Fig.12 und Fig.13 zeigen eine Schnittdarstellung einer Verpackung gemäß einem weiteren Ausführungsbeispiel der Erfindung.
Fig. 14 zeigt eine Darstellung einer Verpackung gemäß einem weiteren Ausführungsbeispiel der Erfindung.

Die Darstellungen in den Figuren sind schematisch und nicht maßstäblich. In der folgenden Figurenbeschreibung werden für die gleichen oder ähnlichen Elemente die gleichen Bezugsziffern verwendet.

Fig. 1A, 1B und 1C zeigen eine Verpackung.

Die Verpackung 100 weist einen Verpackungskörper 107 auf, welcher mehrere Vertiefungen oder Wannen, wie beispielsweise die Vertiefung 102, ausbildet. Die Vertiefung 102 dient der Aufnahme eines Löffels 103. Der Löffel 103 ist gebogen ausgeführt, so dass er angenehm zu benutzen ist. Die Vertiefung 102 weist weiterhin eine Verbreiterung 109 auf, welche zur leichteren Entnahme des Löffels 103 aus der Vertiefung 102 dient. Zur Entnahme kann beispielsweise ein Benutzer seinen Finger 108 in die Verbreiterung 109 einführen und den Löffel herausziehen. Bevor dies geschieht, wird die Abdeckung 104, welche beispielsweise in Form einer versiegelnden Folie ausgeführt ist, abgezogen.

Die verschiedenen Vertiefungen sind aus verschiedenen Materialien hergestellt, welche undurchlässig bzw. transparent oder teilweise transparent sind.

Fig. 2A, 2B, 2C und 2D zeigen ein erstes Ausführungsbeispiel der erfindungsgemäßen Verpackung.

Die Vertiefung 102 weist eine Erhebung 105 auf, welche zur Lagerung des Löffels 103 vorgesehen ist. Der Teil des Löffels, der sich links von der Erhebung 105 befindet, ist schwerer als der rechte Teil des Löffels rechts von der Erhebung 105.

Der Löffel stößt von unten gegen die Abdeckung 104. Der Löffel wird also durch die Abdeckung 104 in seiner Position gehalten. Wird die Abdeckung 104 entfernt, kippt der Löffel aufgrund der Schwerkraft über die Kante der Erhebung 105, so dass sich der Stiel des Löffels 111 erhebt und der Löffelkörper 110 nach unten wandert. Hierdurch kann der Löffel leicht entnommen werden (siehe Fig. 2B und 2C), ohne dass eine extra Verbreiterung 109 der Vertiefung 102 vorgesehen sein muss. Auf diese Weise kann Platz eingespart werden.

Die Erhebung 105 kann unterschiedlich ausgestaltet sein. Beispielsweise kann die Erhebung gewölbt sein, um die Rotation des Werkzeugs zu erleichtern. Auch kann die Erhebung gerade sein bzw. an die Form des Stiels des Werkzeugs angepasst sein, um das Werkzeug in seiner Lagerposition optimal zu unterstützen. Auch kann die Erhebung dreieckig sein, also nach oben zusammenlaufen, um eine minimale Berührungsfläche mit dem Werkzeug auszubilden.

Fig. 3A, 3B und 3C zeigen eine Verpackung gemäß einem weiteren Ausführungsbeispiel der Erfindung. In Fig. 3A ist die Abdeckung entfernt, so dass der Löffel 103 (bzw. die Gabel oder das Messer) nach unten gekippt ist, so dass der Stiel aus der Verpackung 100 herausragt. Weiterhin ist eine dritte Vertiefung 106 vorgesehen. In den Vertiefungen 101 und 106 können verschiedene Stoffe gespeichert werden, beispielsweise Müsli und Joghurt, Pudding und Dessertsoße, oder andere Lebensmittel. Aber auch eine Speicherung von beispielsweise Farben, Lacken, Lösungsmitteln, Reinigungsmitteln, Klebstoffen, Bindern, Härtern und Harzen ist möglich. Letztlich kann jeder Stoff, ob fest, flüssig oder gasförmig, in der erfindungsgemäßen Verpackung gespeichert werden.

Fig. 3B zeigt eine Draufsicht einer Verpackung. Die Erhebung 105 ist beispielsweise nicht über die gesamte Breite der zweiten Vertiefung 102 ausgeführt, sondern nur in der Mitte der Vertiefung. Weiterhin ist eine Knickstelle 112 vorgesehen, welche ein Vermischen der Inhalte der Vertiefungen 101 und 106 vereinfacht, ohne dass zusätzliche Hilfsmittel hierfür notwendig sind.

Fig. 3C zeigt in vier zeitlich aufeinander folgenden, übereinander gelegten Bildern, wie sich der Löffel nach dem Lösen der Abdeckung 104 verkippt.

Fig. 4A, 4B und 4C zeigen ein weiteres Ausführungsbeispiel der erfindungsgemäßen Verpackung. Hier ist eine Verbreiterung 109 der zweiten Vertiefung 102 vorgesehen, um die Entnahme des Werkzeugs zu erleichtern. Fig. 4B zeigt eine Seitenansicht der Verpackung der Fig. 4A. Fig. 4C zeigt eine weitere Seitenansicht der Verpackung der Fig. 4A, in welcher alle drei Vertiefungen 101, 102 und 106 zu sehen sind.

Die Verpackungen sind stets so dimensioniert, dass sie leicht und platzsparend ineinander gestapelt werden können, wenn sie leer sind und die Abdeckung entfernt ist. Beispielsweise ist hierfür der Querschnitt der zweiten Vertiefung 102 konisch.

Fig. 5 zeigt ein weiteres Ausführungsbeispiel einer erfindungsgemäßen Verpackung 100, welche neben dem Verpackungskörper 107 und der Abdeckung 104 zwei Vertiefungen 101 und 102 aufweist. In der zweiten Vertiefung 102 sind eine Gabel 501 und ein Messer 502 untergebracht, welche beim Lösen der Abdeckung 104 verkippen.

Fig. 6 zeigt eine Verpackung 100 gemäß einem weiteren Ausführungsbeispiel der Erfindung. Die Verpackung 100 weist eine Vertiefung 101 für Lebensmittel oder andere oben genannte Stoffe auf und eine zweite Vertiefung 102 für Werkzeuge wie beispielsweise Messer und Gabel 502, 501 auf. Die zweite Vertiefung 102 ist von der ersten Vertiefung 101 umgeben. Da kein Eingriff für einen Finger vorgesehen sein muss, kann die erste Vertiefung 101 eine maximale Fläche einnehmen.

Fig. 7 zeigt eine Verpackung 100 gemäß einem weiteren Ausführungsbeispiel der Erfindung. Die Vertiefung 102 für Messer und Gabel 502, 501 ist zwischen den beiden Vertiefungen 101 und 106 angeordnet. Eine Verbindung zwischen den beiden Vertiefungen 101 und 106 besteht nicht.

Fig. 8A und 8B zeigen eine Verpackung gemäß einem weiteren Ausführungsbeispiel der Erfindung, welche in Draufsicht annähernd quadratisch ausgeführt ist. In dem Bereich 801 könnte beispielsweise eine weitere Vertiefung für ein Werkzeug untergebracht sein.

Fig. 9A, 9B und 9C zeigen eine Verpackung 100 gemäß einem weiteren Ausführungsbeispiel der Erfindung. Die Verpackung weist in ihrer Draufsicht (Fig. 9A) in etwa die Form zweier Kreise auf. Der erste Kreis bildet die erste Vertiefung 101 aus und der zweite Kreis bildet die Vertiefung 102 für das zweite Lebensmittel bzw. den zweiten Stoff aus. Weiterhin ist ein Knickbereich 112 vorgesehen.

Fig. 9C zeigt, wie die Verpackung 100 zusammen mit anderen Verpackungen platzsparend gelagert werden kann. Weiterhin können die Verpackungen im leeren Zustand ineinander gestapelt werden.

Fig. 10A, 10B und 10C zeigen eine weitere Verpackung gemäß einem Ausführungsbeispiel der Erfindung. Die beiden Vertiefungen 101 und 102 weisen in etwa Dreiecksform auf. Im Bereich 1001 kann beispielsweise ein Werkzeug gelagert werden, wenn in diesem Bereich eine weitere Vertiefung vorgesehen wird.

Fig.. 10C zeigt, wie die Verpackung 100 platzsparend gelagert werden kann. Auch diese Verpackungen können im Leerzustand ineinander gestapelt werden.

Fig. 11A, 11B; 11C, 11D und 11E zeigen eine Verpackung gemäß einem weiteren Ausführungsbeispiel der Erfindung. In diesem und in allen anderen Ausführungsbeispielen können die beiden Vertiefungen 101 und 102 aus verschiedenen Materialien bestehen. Beispielsweise ist die Vertiefung 102 transparent oder teilweise transparent (milchig) ausgeführt, wohingegen die andere Vertiefung 101 undurchsichtig (opak) ist. Trotzdem ist die Verpackung 100 zusammenhängend, einstückig hergestellt, beispielsweise im Spritzgussverfahren oder im Tiefziehverfahren.

Weiterhin sind mehrere Knicklinien oder Knickstellen 1101, 1102, 1103, 1104 vorgesehen. An diesen Knicklinien kann die Verpackung leicht eingedrückt bzw. zusammengefaltet werden, wenn sie geleert ist. Auf diese Weise kann die Verpackung platzsparend entsorgt werden.

Fig. 11D zeigt eine Querschnittsansicht eines Teilbereichs der Verpackung 100 im Bereich der Knicklinie 1101. Wie in Fig. 11D zu erkennen ist, ist der Verpackungskörper 107 im Bereich der Knicklinie 110 verschmälert, so dass an dieser Stelle die Verpackung leicht eingedrückt oder geknickt werden kann.

Fig. 11E zeigt, dass durch die transparente Ausführung der Vertiefung 102 der Benutzer erkennen kann, welches Lebensmittel oder welcher Stoff sich im Inneren der Vertiefung 102 befindet. Dies ist auch dann erkennbar, wenn die Verpackung 100 beispielsweise weit oben im Regal steht, so dass der Benutzer den Aufdruck auf der Abdeckung der Verpackung 104 nicht zu erkennen vermag.

Fig.12 zeigt ein weiteres Ausführungsbeispiel der vorliegenden Erfindung. Dabei ist ein Werkzeug wie beispielsweise ein Esswerkzeug (Löffel, Gabel, Messer, Stab) oder eine Rührvorrichtung derart physisch an die Abdeckung 104 angebracht, dass bei einem ordnungsgemäßen Öffnen der Abdeckung entlang einer Vorzugsrichtung 1202 das Werkzeug eine Bewegung vollzieht. Nach dieser Bewegung kann das Werkzeug leichter durch den Benutzer aufgenommen werden. Die Anbringung des Werkzeuges kann dabei beispielsweise durch Verschweißen der Abdeckung mit zumindest einem Teil 1201 des Werkzeuges erfolgen. Dabei kann dieser Schweißschritt in den Prozess des Verschweißens der Abdeckung 104 mit dem Verpackungskörper 107 integriert sein. Aber auch eine Verklebung oder Anbringung mittels mechanischem click and snap Verschluss ist möglich.

Fig. 13 zeigt einen zweiten Zustand der Verpackung 100 aus Fig. 12, nachdem die Abdeckung 104 ordnungsgemäß durch Einwirkung einer Kraft entlang einer Vorzugsrichtung 1202 geöffnet wurde. Auch zur Ausführung diese Bewegung sind keine weiteren Hilfsmittel, wie beispielsweise ein Federmechanismus oder dergleichen erforderlich.

Fig.14 zeigt eine weitere Darstellung einer Verpackung gemäß einem weiteren Ausführungsbeispiel der vorliegenden Erfindung. Dabei ist eine Abdeckung 104 gezeigt. Die Vorzugsrichtung 1202 gibt dabei an, wie die Abdeckung von dem darunter befindlichen Verpackungskörper 107 entfernt werden sollte, so dass sich das Werkzeug 103 gemeinsam mit der Abdeckung aus der Verpackung herausbewegt. Der Teil des Werkzeuges 1201, der fest mit der Abdeckung verbunden wird z.B. durch schweißen liegt hier beispielhaft planar auf dem Verpackungskörper auf. Eine dichte Verschließung ist dabei immer noch gewährleistet.

Ergänzend sei darauf hingewiesen, dass "umfassend" und "aufweisend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkungen anzusehen.

## Patentansprüche

1. Verpackung für Stoffe, die Verpackung (100) aufweisend:
eine erste Vertiefung (101) zum Speichern eines ersten Stoffs;
eine zweite Vertiefung (102) zum Lagern eines Werkzeugs (103);
eine Abdeckung (104) zum Verschließen zumindest der zweiten Vertiefung (102);
**dadurch gekennzeichnet, daß** die zweite Vertiefung (102) derart geformt ist, dass das Werkzeug (103) eine Bewegung ausführt, wenn die Abdeckung (104) bei ordnungsgemäßem Gebrauch der Verpackung entfernt wird;
wobei es sich bei der Bewegung um eine Kippbewegung handelt, die durch die Schwerkraft verursacht ist; und
wobei die Kippbewegung dazu führt, dass sich ein Teil des Werkzeugs (103) aus der Verpackung heraus bewegt.

2. Verpackung nach Anspruch 1,
wobei der erste Stoff ein Lebensmittel ist; und
wobei das Werkzeug (103) ein Esswerkzeug ist.

3. Verpackung nach Anspruch 1,
wobei der erste Stoff ausgewählt ist aus der Gruppe bestehend aus flüssiger Stoff, fester Stoff, Farbe, Lack, Lösungsmittel, Reinigungsmittel, Klebstoff, Binder, Härter, Harz, Säure, Base, Desinfektionsmittel, pharmazeutischer Stoff, Stoff zur medizinischen Behandlung und Stoff zur therapeutischen Behandlung; und
wobei das Werkzeug (103) ausgewählt ist aus der Gruppe bestehend aus Rührer, Pinsel, Walze, Spachtel, Zange, Spartel, Draht, Bürste, Feile, Säge, Schere, Messer, Pinzette, Scalpel, Spritze und Pipette.

4. Verpackung nach einem der Ansprüche 1 bis 3,
wobei die zweite Vertiefung (102) eine Erhebung (105) zur Lagerung des Werkzeugs (103) neben einem Schwerpunkt des Werkzeugs (103) aufweist; und
wobei das Entfernen der Abdeckung ein Herabbewegen eines Teils des Werkzeugs (103) in Richtung eines Bodens der Vertiefung zur Folge hat.

5. Verpackung nach einem der vorhergehenden Ansprüche,
wobei es sich bei dem Werkzeug (103) um einen Löffel, eine Gabel, ein Messer oder einen Stab handelt.

6. Verpackung nach einem der vorhergehenden Ansprüche,
wobei die Abdeckung (104) zum hygienischen Versiegeln zumindest der zweiten Vertiefung (102) ausgeführt ist.

7. Verpackung nach einem der vorhergehenden Ansprüche, weiterhin aufweisend:
eine dritte Vertiefung (106) zum Speichern eines zweiten Stoffs.

8. Verpackung nach Anspruch 7,
ausgerührt zum Biegen oder Knicken zwischen der ersten und der dritten Vertiefung, so dass sich die beiden Stoffe ohne zusätzliche Hilfsmittel miteinander vermischen lassen.

9. Verpackung nach einem der vorhergehenden Ansprüche,
ausgeführt zum Ineinanderstapeln vor einem Befüllen der Verpackung mit den Stoffen.

10. Verpackung nach einem der vorhergehenden Ansprüche,
wobei die Vertiefungen (101, 102) in verschiedener optischer Transparenz ausgeführt sind.

11. Verpackung nach einem der vorhergehenden Ansprüche,
wobei die Vertiefungen (101, 102) in unterschiedlichen Materialien oder in unterschiedlichen Farben ausgeführt sind.

12. Verpackung nach einem der vorhergehenden Ansprüche,
hergestellt in einem Spritzgussverfahren oder in einem Tiefziehverfahren.

13. Verpackung nach einem der vorhergehenden Ansprüche, weiterhin aufweisend:
zumindest eine Knickstelle (1101, 1102) in zumindest der ersten Vertiefung (101) oder der zweiten Vertiefung (102) zur Reduzierung des Volumens der Verpackung beim Entsorgen der geleerten Verpackung.

14. Verwendung einer Verpackung nach einem der Ansprüche 1 bis 13 zum Speichern von einem Milchprodukt.

15. Verwendung einer Verpackung nach einem der Ansprüche 1 bis 13 zum Speichern eines Stoffs ausgewählt aus der Gruppe bestehend aus flüssiger Stoff, fester Stoff, Farbe, Lack, Lösungsmittel, Reinigungsmittel, Klebstoff, Binder, Härter, Harz, Säure, Base, Desinfektionsmittel, pharmazeutischer Stoff, Stoff zur medizinischen Behandlung und Stoff zur therapeutischen Behandlung.

16. Verfahren zum Herstellen einer Verpackung für
Stoffe, das Verfahren aufweisend die Schritte:
Erzeugen einer ersten Vertiefung (101) zum Speichern eines ersten Stoffs;
Erzeugen einer zweiten Vertiefung (102) zum Lagern eines Werkzeugs (103);
wobei die zweite Vertiefung (102) derart geformt ist, dass das Werkzeug (103) eine Bewegung ausführt, wenn eine Abdeckung (104) der zweiten Vertiefung bei ordnungsgemäßem Gebrauch der Verpackung entfernt wird;
wobei es sich bei der Bewegung um eine Kippbewegung handelt, die durch die Schwerkraft verursacht ist; und
wobei die Kippbewegung dazu führt, dass sich ein Teil des Werkzeugs (103) aus der Verpackung heraus bewegt.

## Claims

1. Packaging for materials, said packaging (100) comprising:
a first depression (101) for storing a first material;
a second depression (102) for mounting a tool (103);
a cover (104) for closing at least the second depression (102);
**characterised in that** the second depression (102) is shaped such that the tool (103) performs a motion when the cover (104) is removed during the use of the packaging as specified;
wherein the motion involves a tilting motion caused by the force of gravity; and
wherein the tilting motion causes a part of the tool (103) to move out of the packaging.

2. Packaging according to claim 1,
wherein the first material is a foodstuff; and
wherein the tool (103) is an eating utensil.

3. Packaging according to claim 1,
wherein the first material is selected from the group consisting of liquid material, solid material, paint, varnish, solvent, detergent, adhesive, binding agent, hardener, resin, acid, alkali, disinfectant, pharmaceutical substance, substance for medical treatment and substance for therapeutic treatment; and
wherein the tool (103) is selected from the group consisting of stirrer, paintbrush, roller, spatula, pincers, applicator, wire, brush, file, saw, scissors, knife, tweezers, scalpel, syringe and pipette.

4. Packaging according to any one of claims 1 to 3,
wherein the second depression (102) comprises an elevation (105) for mounting the tool (103) next to a centre of gravity of the tool (103); and
wherein the removal of the cover results in a downward movement of a part of the tool (103) in the direction of a base of the depression.

5. Packaging according to any one of the preceding claims,
wherein the tool (103) involves a spoon, a fork, a knife, or a bar.

6. Packaging according to any one of the preceding claims,
wherein the cover (104) is designed for hygienic sealing of at least the second depression (102).

7. Packaging according to any one of the preceding claims further comprising:
a third depression (106) for storing a second material.

8. Packaging according to claim 7,
designed to bend or buckle between the first and the third depression so that both materials can be mixed with one another without additional aids.

9. Packaging according to any one of the preceding claims,
designed for stacking in one another prior to the filling of the packaging with the materials.

10. Packaging according to any one of the preceding claims,
wherein the depressions (101, 102) are designed with varying optical transparency.

11. Packaging according to any one of the preceding claims,
wherein the depressions (101, 102) are embodied in different materials or in different colours.

12. Packaging according to any one of the preceding claims, produced using an injection-moulding process or in a deep-drawing process.

13. Packaging according to any one of the preceding claims, further comprising:
at least one kink (1101, 1102) in at least the first depression (101) or the second depression (102) to reduce the volume of the packaging in the event of the disposal of the emptied packaging.

14. Use of packaging according to any one of claims 1 to 13 for storing a milk product.

15. Use of packaging according to any one of claims 1 to 13 for storing a material selected from the group consisting of liquid material, solid material, paint, varnish, solvent, detergent, adhesive, binding agent, hardener, resin, acid, alkali, disinfectant, pharmaceutical substance, substance for medical treatment and substance for therapeutic treatment.

16. Method for producing packaging for materials, said method comprising the steps:
creation of a first depression (101) for storing a first material;
creation of a second depression (102) for mounting a tool (103);
wherein the second depression (102) is shaped such that the tool (103) performs a motion when a cover (104) of the second depression is removed during the use of the packaging as specified;
wherein the motion involves a tilting motion caused by the force of gravity; and
wherein the tilting motion causes a part of the tool (103) to move out of the packaging.

## Revendications

1. Emballage pour substances, l'emballage (100) présentant :
une première cavité (101) pour le stockage d'une première substance ;
une deuxième cavité (102) pour le logement d'un outil (103) ;
une couverture (104) pour fermer au moins la deuxième cavité (102) ;
**caractérisé en ce que** la deuxième cavité (102) est formée de telle sorte que l'outil (103) exécute un mouvement, lorsque la couverture (104) est retirée lors d'une utilisation conforme de l'emballage ;
le mouvement étant un mouvement de bascule, provoqué par la force de gravité ; et
le mouvement de bascule faisant qu'une partie de l'outil (103) se déplace hors de l'emballage.

2. Emballage selon la revendication 1, dans lequel
la première substance est une denrée alimentaire ; et
l'outil (103) est un ustensile de cuisine.

3. Emballage selon la revendication 1, dans lequel
la première substance est sélectionnée parmi le groupe constitué de substance liquide, de substance solide, de peinture, de vernis, de solvant, de détergent, de colle, de liant, de durcisseur, de résine, d'acide, de base, de désinfectant, de substance pharmaceutique, de substance de traitement médical et de substance de traitement thérapeutique ; et
l'outil (103) est sélectionné parmi le groupe constitué d'agitateur, de pinceau, de rouleau, de spatule, de pince, de racle, de fil, de brosse, de lime, de scie, de ciseau, de lame, de pincette, de scalpel, de seringue et de pipette.

4. Emballage selon l'une des revendications 1 à 3, dans lequel
la deuxième cavité (102) présente un bossage (105) pour supporter l'outil (103) en dehors d'un centre de gravité de l'outil (103) ; et
le retrait de la couverture a pour conséquence un abaissement d'une partie de l'outil (103) en direction d'un fond de la cavité.

5. Emballage selon l'une des revendications précédentes, dans lequel l'outil (103) est une cuillère, une fourchette, un couteau ou une baguette.

6. Emballage selon l'une des revendications précédentes, dans lequel la couverture (104) est réalisée pour le scellement hygiénique d'au moins la deuxième cavité (102).

7. Emballage selon l'une des revendications précédentes, présentant en outre :
une troisième cavité (106) pour le stockage d'une seconde substance.

8. Emballage selon la revendication 7, réalisé pour la flexion ou le pliage entre la première et la troisième cavité, de sorte que les deux substances peuvent être mélangées entre elles sans auxiliaire supplémentaire.

9. Emballage selon l'une des revendications précédentes, réalisé pour l'empilement les uns dans les autres avant un remplissage de l'emballage par les substances.

10. Emballage selon l'une des revendications précédentes, dans lequel les cavités (101, 102) sont réalisées en transparence optique différente.

11. Emballage selon l'une des revendications précédentes, dans lequel les cavités (101, 102) sont réalisées en matériaux différents ou dans des couleurs différentes.

12. Emballage selon l'une des revendications précédentes, réalisé dans un procédé de moulage par injection ou dans un procédé d'emboutissage.

13. Emballage selon l'une des revendications précédentes, présentant en outre :
au moins un endroit de pliage (1101, 1102) dans au moins la première cavité (101) ou la deuxième cavité (102) pour réduire le volume de l'emballage lors de l'élimination de l'emballage vidé.

14. Utilisation d'un emballage selon l'une des revendications 1 à 13 pour le stockage d'un produit lacté.

15. Utilisation d'un emballage selon l'une des revendications 1 à 13 pour le stockage d'une substance sélectionnée parmi le groupe constitué de substance liquide, de substance solide, de peinture, de vernis, de solvant, de détergent, de colle, de liant, de durcisseur, de résine, d'acide, de base, de désinfectant, de substance pharmaceutique, de substance de traitement médical et de substance de traitement thérapeutique.

16. Procédé de fabrication d'un emballage pour des substances, le procédé comprenant les étapes :
création d'une première cavité (101) pour le stockage d'une première substance ;
création d'une deuxième cavité (102) pour le logement d'un outil (103) ;
la deuxième cavité (102) étant formée de telle sorte que l'outil (103) exécute un mouvement, lorsque qu'une couverture (104) de la deuxième cavité est retirée lors d'une utilisation conforme de l'emballage ;
le mouvement étant un mouvement de bascule, provoqué par la force de gravité ; et
le mouvement de bascule faisant qu'une partie de l'outil (103) se déplace hors de l'emballage.
